# EUROPÄISCHE PATENTSCHRIFT

(11) **EP 0 164 067 B1**
(45) Veröffentlichungstag und Bekanntmachung des Hinweises auf die Patenterteilung: **04.03.1987**
(21) Anmeldenummer: 85106637.3
(22) Anmeldetag: 30.05.1985
(51) Int. Cl.: B65H 26/00, B65H 21/00, B65H 20/02

(54) **Zuführvorrichtung für Endlospapier zu einem Schnelldrucker**
Apparatus for feeding a continuous paper web to a high-speed printer
Dispositif pour alimenter en papier en continu une imprimante rapide

(30) Priorität: 02.06.1984 DE 3420667
(43) Veröffentlichungstag der Anmeldung: 11.12.1985
(73) Patentinhaber: SÜKA Süddeutsche Spezialdruckerei Hermann Jung GmbH, D-7512 Rheinstetten 4 Forchheim (DE)
(72) Erfinder: Fischer, Werner, D-7517 Waldbronn 2 (DE)
(74) Vertreter: Dipl.-Ing. Heiner Lichti Dipl.-Phys. Dr.rer.nat. Jost Lempert Dipl.-Ing. Hartmut Lasch

## Beschreibung

Die Erfindung betrifft eine Zuführvorrichtung zum Abziehen von vorzugsweise auf einer Paiette in mehreren einzelnen Großstapeln gestapeltem Endlospapier und Zuführern der Papierbahnen zum Papierschacht eines Druckers, insbesondere eines Laserdruckers mit einer Fotozellenanordnung mit Walzen zum Führen der Papierbahn.

Bei Druckern von Großrechnern od. dgl. werden im allgemeinen die in Kartons befindlichen Stapel mit Druckerpapier vor den Drucker oder in einen Zuführschacht gestellt und dann in die eigentliche Druckeinheit eingefädelt. Die Stapel sind dabei in den Kisten derart abgelegt, daß jedes einzelne zu bedruckende Blatt durch Perforationen begrenzt und hierdurch trennbar mit dem nächsten Blatt verbunden ist, wobei die einzelnen Blätter zickzackartig übereinander liegen, indem jede Perforation umgefalzt ist. Da diese Rechner-Papierstapel von Hand transportiert und insbesondere von Hand von einer Palette zum Drucker versetzt werden müssen, dürfen diese Stapel nur ein gewisses Gewicht und damit eine gewisse Anzahl von Papierlagen aufweisen. Es kommen immer mehr Drucker mit hoher Druckgeschwindigkeit und damit hoher Papierdurchfuhrungsleistung, sogenannte Hochleistungsdrucker, in Gebrauch, wie insbesondere Laserdrucker. Die Kapazität solcher Schnelldrucker kann mit den herkömmlichen in den Druckerschacht eingesetzten Papierstapeln nicht mehr voll ausgenutzt werden, da bei diesen Schnelldruckern schon nach einer kurzen Zeit jeweils ein neuer Papierstapel eingesetzt und in die Druckeinheit eingefädelt werden muß, wodurch hohe Stillstandszeiten des Laserdruckers bedingt sind, die eine volle Ausnutzung der Druckgeschwindigkeit des Laserdruckers und seiner Kapazität unterbinden. Man hat schon versucht, Rollen statt vorperforierter Papierstapel zu verwenden. Diese sind jedoch sehr schwer und voluminös, so daß sie in der Regel eine völlig andere Lagerung sowie andere Transportvoraussetzungen erfordern. Ein weiterer Nachteil besteht darin, daß aufgrund fehlender Vorfalzung die Formulare nicht mehr problemlos in einem Stapel abgelegt werden können, sondern über Reiß- oder Schneidgeräte vereinzelt werden müssen. Die durch die Aufrollung der Papierbahn mögliche Rollneigung des Papiers kann zu Schwierigkeiten führen. Ferner wird bei der Aufrollung die auf die Formulare aufgedruckte Druckfarbe relativ luftdicht abgeschlossen, so daß eine einwandfreie Trocknung nicht gewährleistet ist. Hierdurch kann es bei dem mit hohen Temperaturen durchgeführten Einbrennvorgang bei Laserdruckern zu Verdampfungen von Farbbestandteilen und dadurch zu unerwünschten Verschmutzungen der Einbrennstation führen. Letztendlich sind für die Rollenaufhängung und Bewegung vor dem Hochleistungsdrucker sowie für die notwendigen Schneid- oder Reißgeräte ein erheblicher technischer und Kostenaufwand erforderlich.

Es wurde auch schon vorgeschlagen mehrere, z. B. zwei an sich hebbare und in den Druckerschacht einsetzbare « _{K}leinstapel » in ihren Kartons auf einer Stützplatte zu belassen und über eine zusätzlich zum Drucker vorgesehenen Vorrichtung der eingangs genannten Art (DE-A-3041 026) von den Stapeln abzuziehen und in den Drucker einzuführen. Trotz der Belassung der Kleinstapel außerhalb des Druckers sind hier die genannten und insbesondere auch die weiter unten aufgeführten Probleme grundsätzlich weiterhin gegeben. Die Fotozellenanordnung des Druckers ist hier zwar nicht beschrieben, aber bei derartigen Druckern üblich.

Es wurde weiterhin schon die Verwendung integrierter Großstapel oder Stapelpaletten vorgeschlagen, bei denen auf einer herkömmlichen Transportpalette nebeneinander mehrere Einzelpapierstapel angeordnet sind, die sich jeweils über die ganze Breite der Palette erstrecken und bei denen jeweils in Abhängigkeit vom Format der Einzelblätter der Endlosbahnen mehrere Einzelblätter normalen Formats, beispielsweise D in A 4, in einer Ebene von insbesondere 24 oder mehr Zollänge hintereinander angeordnet sind, bevor die Bahn dann jeweils zur benachbarten Ebene umgefalzt ist. Es ist beabsichtigt, direkt von solchen Großstapeln die Endlospapierbahnen abzuführen und von außerhalb durch den Papierschacht des Druckers in den Drucker zu führen. Derartige Stapelpaletten können erhebliche Papiermengen, nämlich bei herkömmlichem Papierformat für die Einzelblätter bis insgesamt über 100 000 Blätter aufnehmen, so daß ein Stapelwechsel erst nach einem vertretbaren Betriebseinsatz des Schnelldruckers erforderlich ist, während bei Anordnung von Papier in dem Papierschacht eines solchen Druckers aufgrund der hohen Leistung des Druckers sehr oft ein Anhalten und zeitaufwendiges Nachfüllen erforderlich ist.

Grundsätzlich gilt für alle Ausführungen folgendes :
Das Ende einer Papierbahn wird im Papierschacht des Druckers durch eine Fotoanordnung überprüft, die den Drucker bei Freigabe des Lichtwegs zwischen einer Lichtquelle und einer Fotozelle im Papierschacht aufgrund des Endes der Papierbahn anhält, wodurch also die Überwachung einer Papierbahn durch eine Fotozelle an sich bekannt ist, wie auch grundsätzlich schon bekannt ist, eine Fotozellenanordnung mit Abstand zu einer durch sie direkt stillsetzbaren Fördervorrichtung anzuordnen. Aufgrund einer Nachlaufzeit kann es bei dem vorausgesetzten Laserdrucker passieren, daß das Ende der verbrauchten Papierbahn sich nicht mehr im Papierschacht befindet. Selbst wenn es in diesen noch hereinragt, ist es schwierig den Anfang einer der nächsten Papierbahn mit diesem Ende zu befestigen, was wünschenswert ist, damit ein kontinuierliches weiteres Bedrucken erfolgt. Will man, um Ende der verbrauchten und Anfang einer neuen Papierbahn besser miteinander verbinden, beispielsweise verkleben zu können, den Drucker so rechtzeitig anhalten, daß das Ende der nahezu verbrauchten Papierbahn sich noch außerhalb des Druckers befindet, so muß diese überwacht werden. Weiterhin ist es schwierig, eine saubere Verbindung des Endes der verbrauchten und des Anfangs der neuen Papierbahn zu erreichen, oft erfolgt das Verkleben nicht genau in der Flucht der Papierbahn oder mit einem zu großen Abstand, so daß das Druckbild auf der neuen Papierbahn nicht mehr genau im gleichen bereich liegt, wie auf der alten Papierbahn. Wenn ein Drucker zur Benutzung von außerhalb seines Papierschachtes gelagerten Papiers Umgerüstet ist, ist nachteilig, wenn nur unter erheblichem Aufwand, nämlich bei erneuter umrüstung, von in dem Papierschacht einzubringendem Papier gedruckt werden kann, wie es beispielsweise wünschenswert ist, wenn zwischendruch ggfls. kleinere Serien auf andersfarbigem Papier gedruckt werden sollen, wie Deckblätter od. dgl.

Bei nicht reißfähigem Papier, wie beispielsweise kurzfaserigem Papier, kann beim Beschleunigen der Papierbahn durch die Fördereinrichtung des Druckers, wie beispielsweise einer Stachelwalze des Druckers, ein Ausreißen der Papierbahn eintreten, und zwar entweder im Bereich der Durchbrechung, in die die Stacheln der Stachelwalze des Druckers eingreifen oder insbesondere im Bereich der Perforationen, die die gelochten Transportränder von den eigentlichen zu bedruckenden Bahnen trennen. Das Einreißen der Perforationen kann über die gesamte Länge der Bahn erfolgen und tritt insbesondere im Bereich von Umlenkwalzen ein. Dies ist dadurch begründet, daß bei der bekannten Zuführvorrichtung die Fördereinrichtung des Druckers die gesamte Papierbahn vom Stapel her ziehen bzw. transportieren muß, was bei einer derartigen Zuführeinrichtung eine erhebliche Länge ist.

Der Erfindung liegt die Aufgabe zugrunde, die Einsatzmöglichkeiten einer gattungsgemäßen Zuführvorrichtung im Falle des Endens bzw. nahezu Verbrauchs einer Papierbahn und im Anschluß einer neuen Papierbahn in einfacher Weise und ohne größere Eingriffe in den Drucker selbst zu verbessern.

Erfindungsgemäß wird die genannte Aufgabe bei einer gattungsgemäßen Zuführvorrichtung gelöst durch eine eigene Fotozellenanordnung im Bereich einer Abzugswalze und durch eine im Papierschacht des Druckers dort unmittelbar derart vor einer mit dem Papierbahnantrieb des Druckers verbundenen Fotozelle der Fotozellenanordnung des Druckers angeordneten Lichtquelle, daß daß Papier - von der Fotozelle aus gesehen - hinter der Lichtquelle vorbeiläuft, daß die Lichtquelle derart mit der Fotozellenanordnung elektrisch verbunden ist, daß sie aufleuchtet, wenn eine Fotozelle der Fotozellenanordnung von einer Lichtquelle der Fotozellenanordnung beleuchtet wird, und daß die Papierbahn zwischen Fotozelle und Lichtquelle hindurchgeführt ist, so daß der Papierbahnantrieb des Druckers bei einer Beleuchtung der Fotozelle durch die Lichtquelle aufgrund eines Papieren des stillgesetzt wird.

Gemäß einer weiterbildung der Erfindung ist vorgesehen, daß in Abzugsrichtung der Papierbahn hinter der Fotozellenanordnung eine Arretiervorrichtung zum zeitweisen Festhalten der Papierbahn angeordnet ist, wobei die Arretiereinrichtung eine durch eine Feder gegen eine Umlenkwalze gedrückte Klappe aufweist, die durch eine Blockereinrichtung in einer von der Walze entfernten Stellung blockierbar ist. Eine Weiterbildung sieht vor, daß die Blockiereinrichtung einen Magneten und einen in diesen einziehbaren Anker aufweist, der in der Blockierstellung einen Ansatz der Klappe hintergreift. Damit wird bei Papierende- oder Riß durch die Arretiereinrichtung verhindert, daß die Papierbahn vom Gestell der vorrichtung herunterrutscht, indem sie festgehalten wird. Dies ist die Voraussetzung dafür, daß das Ende der nahezu verbrauchten Papierbahn leicht und in einfacher Weise mit dem Anfang einer neuen Papierbahn verklebt werden kann, wobei hierzu insbesondere vorgesehen ist, daß zwischen Fotoanordnung und Arretiereinrichtung unterhalb der Führungsbahn eine Klebeplatte angeordnet ist. Diese Verklebeeinrichtung sieht weiterhin vor, daß die Klebeplatte Einrichtungen zum Anordnen und Ausrichten der Papierbahn und Einrichtungen zum Fixieren der Papierbahn aufweist und daß die Einrichtung zum Ausrichten der Papierbahnen aus in im Randbereich der Papierbahn befindlichen Randlochungen eingreifende Nocken oder Vorsprünge besteht. hierdurch werden die Papierbahnen in ihrer Lage zueinander genau ausgerichtet und bestimmt, während sie dadurch in dieser Lage festgehalten werden, daß die Nocken auf einer Seite der Papierbahnen senkrecht zur Förderrichtung A der Papierbahnen verschiebbar angeordnet sind, wobei insbesondere vorgesehen ist, daß die Einrichtungen zum Festlegen der Papierbahnen schwenkbare Klappen sind, die die Bahnen gegen eine Grundplatte drücken. Die Verklebung kann dann einfach erfolgen, indem über die exakt ausgerichteten und fixierten Papierbahnen ein Klebestreifen geführt wird. Hierdurch wird erreicht, daß die beiden Papierbahnen genau derart aneinandergefügt werden, daß das Abbild auf den Blättern der vorherigen Papierbahn mit dem Druckspiegel auf den Blättern der nachfolgenden Papierbahn übereinstimmt und kein Versatz auftritt.

Zur Vermeidung eines Ausreißens der Papierbahn, insbesondere bei einem erneuten Anfahren des Druckers nach Verbinden des rückwärtigen Endes einer nahezu verbrauchten Bahn mit dem vorderen Ende einer neuen Papierbahn, aber auch während des diskontinuierlichen Fördervorganges des Druckers selbst ist gemäß einer bevorzugten Ausgestaltung vorgesehen, daß zumindest einer der Walzen der Zuführvorrichtung, insbesondere eine der Umlenkwalzen angetrieben ist. Hierdurch wird erreicht, daß die Fördereinrichtung des Druckers entlastet wird, also nur die Papierbahn bis zu der oder den angetriebenen Walzen tansportieren muß, während die angetriebene Walze die Fördereinrichtung des Druckers beim Transport unterstützt und insbesondere von der Stelle aus, an der sie angeordnet ist, bis zum Stapel die Papierbahn mit nachzieht. Zum Antrieb der Walze kann diese mit einem Hilfsmotor versehen sein. Wenn auch vorzugsweise eine der Fördereinrichtung des Druckers möglichst naheliegende Walze der Zuführeinrichtung angetrieben ist, insbesondere also eine Walze, die in oder unter dem Förderschacht des Druckers angeordnet ist, so kann aber bei einigen Druckern der hier zu Verfügung stehende Platz zu gering sein. In diesem Falle wird dann die nächste vor dieser Walze angeordnete Umlenkwalze als angetriebene fördernde Walze ausgebildet. In bevorzugter Ausgestaltung ist vorgesehen, daß die angetriebene Walze kontinuierlich umläuft. Wenn der Drucker anhält, fördert sie noch die Papierbahn in einem geringen Umfang nach ; dadurch daß der Drucker die Papierbahn aber nicht weiterzieht, löst sie sich von der angetriebenen Walze, so daß diese dann frei umläuft, ohne die Papierbahn weiter zu fördern oder aufzustauchen. Die angetriebene Walze kann insbesondere auch durch Fotozellenanordnungen und hiermit verbundene Unterbrechungseinrichtungen zum Anhalten des Druckers bei Papierriß oder Ende einer Papierbahn gesteuert sein. Beispielsweise wenn die die Papierbahn festklemmende Klappe ausgelöst wird, kann auch die angetriebene Walze angehalten werden. Wenn die Klappe dann von Hand zurück in ihre Freigabestellung gebarcht wird, wird ein Kontakt ausgelöst, der bewirkt, daß die angetriebene Walze auch wieder in Betrieb geht. Erst anschließend wird dann gegebenenfalls der Laserdrucker wieder von Hand eingeschaltet. Wenn er zu arbeiten beginnt, läuft also die angetriebene Walze schon wieder mit, so daß, sobald von der Transporteinrichtung des Druckers Zug auf die Papierbahn ausgeübt wird, diese an der angetriebenen Walze zur Anlage kommt und letztere die Papierbahn mit fördert und damit die Transporteinrichtungen des Druckers unverzüglich unterstützt. Um diese Unterstützung möglichst optimal zu gestalten, ist in weiterer Ausgestaltung vorgesehen, daß die angetriebene Walze mit einer Auflage mit relativ hohem Reibungskoeffizienten versehen ist, wobei eine Gummiauflage vorgesehen sein kann, die gegebenenfalls noch mit Nocken versehen ist.

Weitere Vorteile und Merkmale der Erfindung ergeben sich aus den Ansprüchen und aus der nachfolgenden Beschreibung, in der ein Ausführungsbeispiel der erfindungsgemäßen Vorrichtung unter Bezugnahme auf die Zeichnung im einzelnen erläutert ist. Dabei zeigt :
Figur 1 das Ausführungsbeispiel der erfindungsgemäßen Vorrichtung in schematischer Seitenansicht ;
Figur 2 eine vergrößerte Detaildarstellung der Fotozellenanordnung ;
Figuren 3a und b vergrößerte Darstellungen der Arretiereinrichtung der erfindungsgemäßen Vorrichtung ; und
Figur 4 eine Aufsicht auf die Klebeplatte der erfindungsgemäßen Vorrichtung.

Die erfindungsgemäße Vorrichtung weist eine brückenartig ausgebildete Abzugseinheit 1 auf, die brückenartig ausgebildet ist und senkrechte Träger 2, 3 sowie eine diese verbindende Strebe 4 aufweist. Die Abmessungen dieser Abzugseinheit 1 sind derart gewählt, daß zwischen den Streben eine herkömmliche genannte Palette 6 eingeführt werden kann, auf der mehrere Einzelstapel angeordnet sind, die jeweils in einer Ebene mehrere miteinander verbundene Blätter aufweisen, wobei ein solcher Einzelstapel bis über 30 000 Einzelblätter aufweisen kann, so daß die gesamte durch Palette 6 und die Papierstapel 7 gebildete Stapelpalette auch Höhen von mehr als 1 m aufweisen kann, dennoch aber unter die Abzugseinheit 4 bringbar ist.

An der Strebe 4 der Abzugseinheit 1 ist zunächst eine Abzugswalze 11 angeordnet. Weiterhin ist an der Abzugseinheit 1 am Ende der Strebe 4 eine Umlenkwalze 12 benachbart zum Träger 3 vorgesehen. Am unteren Ende des Trägers 3 befindet sich eine weitere Umlenkwalze 13. Schließlich ist eine Umlenkwalze 14 in einem Traggestell 16, auf dem der Drucker 17 insbesondere ein Laserdrucker aufgestellt wird, derart angeordnet, daß sie sich unterhalb des Papierschachtes 18 des Druckers 17 befindet. Das Papier wird von dem Papierstapel 7 abgenommen und über die Walzen 11 bis 14 in den Papierschacht 18 des Laserdruckers 17 geleitet und dort dann durch die dem Laserdrucker 17 eigenen Walzen in die eigentliche Druckeinheit (nicht dargestellt) geführt. Zwischen der Umlenkwalze 13 und dem Traggestell 16 ist eine begehbare Abdeckplatte 19 oberhalb der Papierbahn vorgesehen.

In Abzugsrichtung A hinter der Walze 11 befindet sich eine Fotozellenanordnung 21 mit einer Lichtquelle 22 und einer Fotozelle 23, zwischen denen beiden die Papierbahn durchgeführt wird. Statt einer mehr oder minder punktförmigen Lichtquelle und einer Fotozelle können auch über die gesamte Breite der Papierbahn bzw. der Walze 11 eine Lichtquelle mit Längsausdehnung, beispielsweise eine Leuchtröhre und eine Reihe von Fotozellen vorgesehen sein. Hierdurch können dann Einrisse in dem Papier festgestellt werden.

Im Bereich der Umlenkwalze 12 befindet sich eine Arretiereinrichtung 26 mit einer Andrückplatte 27, die durch eine Feder gegen die Umlenkwalze 12 und die um diese geführte Papierbahn 7' gedrückt wird, normalerweise aber durch ein Sperrelement mit Abstand zur Walze 12 und Papierbahn 7 gehalten wird. Weiterhin ist am Träger 3 unterhalb der Papierbahn 7' zwischen den beiden Walzen 11 und 12 eine Platte 28 vorgesehen.

Im Papierschacht 18 des Druckers 17 ist beidseitig der durchgeführten Papierbahn einerseits eine Lichtquelle 31 und andererseits eine Fotozelle 32 vorgesehen. Wenn die Papierzufuhr an dieser Stelle unterbrochen wird, so leuchtet das Licht der Lichtquelle 31 die Fotozelle 32, wodurch der Laserdrucker 17 gestoppt wird. Solange eine Papierbahn zwischen Fotozelle 32 und Lichtquelle 31 vorhanden ist, arbeitet der Drucker. Es ist nun erfindungsgemäß weiterhin vorgesehen, daß auf der der Fotozelle 32 zugewandten Seite im Papierschacht 18 eine Lichtquelle 33 angeordnet wird, die direkt auf die Fotozelle 32 gerichtet ist; hierbei wird, wie gesagt, die Papierbahn nicht zwischen Fotozelle 32 und zusätzlicher Lichtquelle 33 sondern hinter letzterer durchgeführt. Die Lichtquelle 33 ist elektrisch derart mit der Fotozellenanordnung 21 verbunden, daß, wenn bei der Fotozellenanordnung 21 die Papierzufuhr unterbrochen wird, also die dortige Lichtquelle 23 direkt die Fotozelle 22 beleuchtet, die Lichtquelle 33 zum Aufleuchten gebracht wird, die dann die Fotozelle 32 beleuchtet, so daß auch dann der Drucker 17 still gelegt wird.

Die erfindungsgemäße Vorrichtung weist zumindest eine angetriebene Walze auf. Im dargestellten Ausführungsbeispiel ist dies die Umlenkwalze 13, die mit einem separaten Antriebsmotor 35 versehen ist. Statt der Umlenkwalze 13 könnte auch die Umlenkwalze 14 im Bereich des Papierschachtes 18 des Druckers 17 angetrieben sein, wenn die Platzverhältnisse es dort zulassen ; letzteres ist aber bei einigen Drucker nicht der Fall. Die Umlenkwalze 13 wird durch den Antriebsmotor 35 kontinuierlich angetrieben und läuft daher dauernd um. Sie weist eine Auflage auf, die einen hohen Reibungskoeffizienten hat. Es handelt sich hierbei vorzugsweise um eine Gummiauflage, die insbesondere mit Nocken versehen ist. Der Drucker selbst fördert als Zeilendrucker diskontinuierlich, während eine Zeile gedruckt wird, wird die Papierbahn nicht vorwärts gefördert, nach Beenden einer Zeile muß die Papierbahn 7' mit hoher Geschwindigkeit ein geringes Stück zur nächsten Zeile vorwärts befördert werden, wo sie dann wieder still steht und bedruckt wird. Die Papierbahn wird dabei im Drucker im allgemeinen durch einen Stachelantrieb gefördert. Unmittelbar nach Stillstandstellung des Stachelantriebs wird die Papierbahn im Bereich der angetriebenen Umlenkwalze 13 noch ein kurzes Stück nachgezogen, liegt dann in diesem Bereich locker, so daß die angetriebene Umlenkwalze 13 frei umlaufen kann, ohne die Papierbahn weiter zu fördern oder aufzustauchen. Durch dieses erzeugte Spiel wird der Stachelantrieb beim nächsten Fördern der Papierbahn durch denselben im Drucker entlastet, d. h. er muß zunächst nicht die gesamte Bahn vom Stapel 7 bis zum Stachelantrieb selbst nachziehen, sondern nur ab dem Bereich der angetriebenen Umlenkwalze 13 bis zum Stachelantrieb. Darüberhinaus wird aufgrund der kontinuierlich umlaufenden Umlenkwalze 13 dann, wenn durch die Förderung der Papierbahn mittels des Stachelantriebs Zug auf die Papierbahn 7' ausgeübt wird, diese im Bereich der Umlenkwalze 13 gegen die selbe gezogen und dann von dieser wieder mitgefördert, so daß auch in diesem zeitlichen Förderabschnitt der Stachelwalzenantrieb des Laserdruckers 17 nicht den gesamten Zug vom Papierstapel 7 her aufnehmen muß. Durch diese erfindungsgemäße Weiterbildung wird ein Ausreißen der Papierbahn im Bereich des Stachelwalzenantriebs des Druckers 17 durch Beschädigung der Förderlöcher, in die die Stacheln des Stachelantriebs eingreifen oder Ausreißen der Perforationen zwischen Randleisten und zu bedruckendem Papierbereich vermieden. Ein solches Ausreißen könnte ohne die erfindungsgemäß angetriebene Umlenkwalze 13 insbesondere bei kurzfasrigen Papieren auftreten. Das Traggestell 16 weist eine Klappe 36 auf, die aus der dargestellten Stellung in eine horizontale Stellung geklappt werden kann, so daß in den Papierschacht 18 kleinere Papierstapel eingeführt und durch den Drucker verarbeitet werden können, wenn dies zwischendurch aus irgendwelchen Gründen gewünscht wird, ohne daß die erfindungsgemäße Zuführvorrichtung entfernt werden muß.

In den Figuren 2 bis 4 sind einzelne erfindungsgemäße Merkmale im Detail gezeigt. Die Figur 2 zeigt die Fotozellenanordnung 21. Seitlich der Strebe 4 ist an diesem die Abzugswalze 11 befestigt, auf der beidseitig der Papierbahn 7' Begrenzungswalzen 37 angeordnet sind, die den Weg der Papierbahn in axialer Richtung der Abzugswalze 11 festlegen, so daß sie sich nicht auf dieser hin- und herbewegt. Auf der einen Seite der Papierbahn 7' ist unterhalb der Strebe 4 an einer Halterung 38 die Fotozelle 23 und auf der anderen Seite der Papierbahn 7' an einem ähnlichen Halter 39 die Lichtquelle 22 befestigt. Die Figur 3 zeigt in der Figur 3a eine Sicht entgegen der Förderrichtung A auf die Arretiereinrichtung 26 zum Festhalten der Papierbahn 7' (in der Fig. 3a nicht dargestellt) an der Umlenkwalze 12, wobei Gehäuseteile weggelassen wurden. Die Arretiereinrichtung 26 weist eine um eine Welle 41 schwenkbar gelagerte Klappe 42, auf, an deren der Achse entfernten Ende ein Angriffsteil 43 absteht. Um die Welle 41 ist an einer Seite der Klappe 42 eine Spiralfeder 44 befestigt, die mit ihrem einen Ende an einem Haltegestell 46 angebrachten Flansch 47 festgelegt ist, während sie mit ihrem anderen Ende an der Klappe 42 derart anliegt, daß sie die Klappe 42 gegen die Umlenkwalze 12 drückt. Oberhalb der Klappe 42 ist ein Magnet 48 mit einem Anker 49 angeordnet. Der Anker 49 ragt in nicht angezogenem Zustand bis knapp über die Welle 41 und hintergreift dort einen nach oben über die Welle 41 hinausstehenden Teil 51 der Klappe 42, wobei in dieser ausgefahrenen Stellung der Teil 51 der Klappe 42 unter der Druckwirkung der Spiralfeder 44 am Anker 49 anliegt, so daß dieser die Klappe 42 in dieser Stellung von der Walze 12 forthält. In diesem Falle kann zwischen Klappe 42 und Walze 12 das Papier frei hindurchgezogen werden. Wird der Magnet 48 erregt, so zieht er den Anker 49 in sich hinein. Der Anker 49 gibt die Klappe 42 frei, so daß diese unter der Wirkung der Feder 44 gegen die Umlenkwalze 12 gedrückt wird und zwischen sich und der Umlenkwalze 12 eine durchlaufende Papierbahn festklemmt. Wird der Magnet 48 wieder entregt, so fällt der Anker 49 wieder aus diesem heraus, da die Klappe 41 aber an der Umlenkwalze 12 anliegt, kommt er in der Darstellung der Figur 3 hinter dem Ansatz 51 zu liegen. Um die Klemmwirkung zu lösen, greift man an dem Angriffsteil 43 der Klappe 42 an und drückt diese von der Umlenkwalze 12 fort.

Der Ansatz 51 wird dabei gegen den Magnetanker 49 gedrückt, greift bei diesem aber an einer Abschrägung 52 an und drückt den Anker 49 nach oben, so daß er sich unter diesem vorbeibewegen kann. Wenn er sich unter dem Anker 49 vorbeibewegt hat, fällt dieser dann wieder in die in Figur 3a gezeigte Stellung zurück. Der Magnet 48 wird erregt und gibt daher die Wirkung der Spiralfeder 44 auf die Klappe 42 frei, wenn bei der Fotozellenanordnung 21 durch Unterbrechung der Papierbahn 7' Licht aus der Lichtquelle 22 auf die Fotozelle 23 fällt.

Von der Platte 28 der Figur 1 ist in Figur 4 eine vergrößerte Aufsicht dargestellt. Die Platte 28 weist zunächst eine sich senkrecht zur Bewegungsrichtung A der Papierbahn 7' erstreckende Klebezone 56 auf. Beidseitig der Klebezone 56 sind zwei Streifen 57, 58 angeordnet, auf denen kleine Nocken oder Vorsprünge 61 angeordnet sind, die in die Randlochungen der Papierbahn 7' eingreifen können. In Förderrichtung A ist der Abstand der Vorsprünge 61 gleich dem Abstand der benachbarten Löcher der Randlochungen der Papierbahn oder einem Vielfachen hiervon. An jedem Streifen 57, 58 sind hintereinander zwei Vorsprünge auf jeder Seite der Papierbahn angeordnet. Während im dargestellten Ausführungsbeispiel die untere reihe der Nocken 61 auf den Streifen 57 und 58 fest angeordnet ist, sind die Nocken 61' der oberen Reihe entlang der Erstreckungsrichtung der Streifen 57, 58 und damit senkrecht zur Förderrichtung Abeweglich angeordnet, so daß der Abstand der Nocken senkrecht zur Förderrichtung A frei eingestellt und damit dem Abstand der Lochungen an beiden Rändern eine Papierbahn 7' angepaßt werden kann. Auch an den zu beiden Seiten der Streifen 57, 58 angeordneten Auflageplatten 62, 63 ist im Bereich der nichtverstellbaren Nocken 61 jeweils eine um eine Achse 64 verschwenkbare Klappe 66 vorgesehen. Die Klappe 66 wird in der dargestellten Stellung unter Federwirkung gegen die Platte 62 bzw. die Platte 63 gedrückt und drückt damit den Rand einer aufgelegten Papierbahn gegen die Platte 62 bzw. 63 an. Die Klappe 66 weist weiterhin einen aus der Zeichnungsebene nach oben abgewinkelten Griffteil 67 auf, an dem angegriffen und die Klappe geöffnet werden kann.

Die erfindungsgemäße Vorrichtung funktioniert folgendermaßen :
Nach Aufbau und Zuordnung der Vorrichtung zu einem Drucker 17 wird die Papierbahn 7' von einem Papierstapel 7 der Stapelpalette 8 über die Walzen 11 bis 14 zu und in den Drucker 17 geführt. Die Lichtquelle 33 ist dabei in der dargestellten Weise angeordnet. Der Drucker 17 kann nun in herkömmlicher Weise die Papierbahn 7' vom Papierstapel 7 abziehen und bedrucken, wobei sein Förderelement, wie eine Stachelwalze durch die oben beschriebene kontinuierlich umlaufende Umlenkwalze 13 unterstützt wird. Endet eine Bahn 7', so wird, wenn das Ende der Bahn 7' durch die Fotozellenanordnung 21 hindurchgelaufen ist, der Lichtweg zwischen der Lichtquelle 22 und der Fotozelle 23 frei gegeben. Dies bewirkt bei der dargestellten Ausführungsform, daß einerseits die Lichtquelle 33 aufleuchtet und die Fotozelle 32 beleuchtet, die den Drucker 17 und gegebenenfalls auch die angetriebene Umlenkwalze 13 still stellt, und daß andererseits der Magnet 48 erregt wird, den Anker 49 anzieht, wodurch die Klappe 42 freigegeben und unter Einwirkung der Feder 44 gegen die Umlenkwalze 12 gedrückt wird und dabei das noch nicht vorbeigelaufene Ende der Bahn 7' fest gegen die Umlenkwalze 12 drückt. Das Ende der Papierbahn 7' wird dadurch im Bereich oberhalb der Platte 28 gehalten. Bei zurückgeklappter Klappe 66 wird die Papierbahn auf der Platte 28 derart ausgelegt, daß die Randlochungen im Bereich des Endes 71 der Papierbahn um die Vorsprünge 61 des rechten Streifens 58 gelegt werden. Anschließend wird die Klappe 66 heruntergeklappt und klemmt daher die Papierbahn in ihrem Randbereich gegen die Platte 63. Von einem weiteren Papierstapel 7, sei es einen gerade verbrauchten Papierstapel 7 auf der gleichen Palette 6, sei es der erste Papierstapel einer neuen Palette, die unter die Abzugseinheit 1 gebracht wurde, wird der Anfang 72 genommen und über die UmlenkWalze 12 bis zur Platte 28 geführt, dort mit den Randlochungen im Anfangsbereich 72 über die Vorsprünge des linken Streifens 57 gelegt und es wird weiterhin die Klappe 66 auf der Platte 62 zum Anliegen an dieser und zum Festklemmen der neuen Papierbahn 7' gebracht. Anschließend kann im Bereich der Klebezone 56, in dem der Anfang der Folgebahn 7' und das Ende 71 der nahezu verbrauchten Bahn aneinanderstoßen, geklebt werden, in dem beispielsweise ein Klebestreifen über diesen Bereich geführt und an den beiden Bahnen angedrückt wird. Die so verbundenen Bahnen werden von der Platte 28 gelöst und die Klappe 42 von der Umlenkwalze 12 abgehoben, wodurch gegebenenfalls über ein Schaltelement schon wieder die angetriebene Umlenkwalze 13 in Betrieb gesetzt wird. Der Druckvorgang kann wieder weitergeführt werden. Der Drucker 17 wird hierzu in Betrieb gesetzt, in dem er von Hand eingeschaltet wird. Sobald der Drucker 17 über seine Stachelwalze dann wieder beginnt, die Papierbahn zu fördern, zieht er zunächst die Bahn gegen die angetriebene Umlenkwalze 13, die dann den Fördervorgang unterstützt, so daß der Stachelwalzenantrieb nicht die gesamte Papierbahn 7' vom Papierstapel 7 her nachziehen muß und insofern geringer belastet ist, als dies ohne die angetriebene Umlenkwalze 13 der Fall wäre.

## Patentansprüche

1. Zuführvorrichtung zum Abziehen von vorzugsweise auf einer Palette (6) in mehreren einzelnen Großstapeln (7) gestapeltem Endlospapier und Zuführern der Papierbahnen (7') zum Papierschacht (18) eines Druckers (17), insbesondere eines Laserdruckers, mit einer Fotozellenanordnung, mit Walzen (11-14) zum Führen der Papierbahn (7'), gekennzeichnet durch eine eigene Fotozellenanordnung (21) im Bereich einer Abzugswalze (11, 12) und durch eine im Papierschacht (18) des Druckers (17) dort unmittelbar derart vor einer mit dem Papierbahnantrieb des Druckers (17) verbundenen Fotozelle (32) der Fotozellenanordnung des Druckers (17) angeordneten Lichtquelle (33), daß das Papier - von der Fotozelle (32) aus gesehen - hinter der Lichtquelle (33) vorbeiläuft, daß die Lichtquelle (33), derart mit der Fotozellenanordnung (21) elektrisch verbunden ist, daß sie aufleuchtet, wenn eine Fotozelle (23) der Fotozellenanordnung (21) von einer Lichtquelle (22) der Fotozellenanordnung (21) beleuchtet wird, und daß die Papierbahn (7') zwischen Fotozelle (23) und Lichtquelle (22) hindurchgeführt ist, so daß der Papierbahnantrieb des Druckers (17) bei einer Beleuchtung der Fotozelle (23) durch die Lichtquelle (22) aufgrund eines Papierendes stillgesetzt wird.

2. Vorrichtung nach Anspruch 1, dadurch gekennzeichnet, daß in Abzugsrichtung (A) der Papierbahn (7') hinter der Fotozellenanordnung (21) eine Arretiereinrichtung (26) zum zeitweisen Festhalten der Papierbahn (7') angeordnet ist.

3. Vorrichtung nach Anspruch 2, dadurch gekennzeichnet, daß die Arretiereinrichtung (26) eine durch eine Feder (44) gegen eine Umlenkwalze (12) gedrückte Klappe (27, 42, 43, 51) aufweist, die durch eine Blockiereinrichtung (48, 49) in einer von der Walze (12) entfernten Stellung blockierbar ist.

4. Vorrichtung nach Anspruch 3, dadurch gekennzeichnet, daß die Blockiereinrichtung (48, 49) einen Magneten (48) und einen in diesen einziehbaren Anker (49) aufweist, der in der Blockierstellung einen Ansatz (51) der Klappe (42) hintergreift.

5. Vorrichtung nach Anspruch 3 oder 4, dadurch gekennzeichnet, daß die Feder eine um eine Schwenkachse (41) der Klappe (42) angeordnete Spiralfeder (44) ist, die mit einem Ende an einem Anschlag anliegt und mit dem anderen Ende gegen die Klappe (42) drückt.

6. Vorrichtung nach einem der Ansprüche 2 bis 5, dadurch gekennzeichnet, daß zwischen Fotoanordnung (21) und Arretiereinrichtung (26) unterhalb der Führungsbahn des Papiers (7') eine Platte (28) zum Verkleben von Bahnenden angeordnet ist.

7. Vorrichtung nach Anspruch 6, dadurch gekennzeichnet, daß die Platte (28) Einrichtungen (61, 61') zum Anordnen und Ausrichten der Papierbahn und Einrichtungen (66,67) zum Fixieren der Papierbahn aufweist.

8. Vorrichtung nach Anspruch 7, dadurch gekennzeichnet, daß die Einrichtung zum Ausrichten der Papierbahnen aus in die Randlochungen der Papierbahn in deren Randbereich eingreifenden Nocken oder Vorsprüngen besteht.

9. Vorrichtung nach Anspruch 7 oder 8, dadurch gekennzeichnet, daß zumindest die Nocken (61') auf einer Seite der Papierbahnen (7') senkrecht zur Förderrichtung A der Papierbahnen (T) verschiebbar angeordnet sind.

10. Vorrichtung nach einem der Ansprüche 7 bis 9, dadurch gekennzeichnet, daß die Einrichtungen (66, 67) zum Festlegen der Papierbahnen schwenkbare Klappen sind, die die Bahn gegen eine Grundplatte (62, 63) drücken.

11. Vorrichtung nach einem der Ansprüche 7 bis 10, dadurch gekennzeichnet, daß die Einrichtungen (66, 67) zum Festlegen benachbart zu nichtverstellbaren Ausrichteinrichtungen (61) für die Papierbahnen (7') angeordnet sind.

12. Vorrichtung nach einem der vorangehenden Ansprüche, dadurch gekennzeichnet, daß eine der Walzen (11, 12, 13, 14) angetrieben ist.

13. Vorrichtung nach einem der vorangehenden Ansprüche, dadurch gekennzeichnet, daß eine der Transportwalze des Druckers nahe Umlenkwalze (13, 14) angetrieben ist.

14. Vorrichtung nach Anspruch 12 oder 13, dadurch gekennzeichnet, daß die angetriebene Umlenkwalze (13) kontinuierlich umläuft.

15. Vorrichtung nach einem der Ansprüche 12 bis 14, dadurch gekennzeichnet, daß die angetriebene Umlenkwalze (13) mit einer Auflage mit relativ hohem Reibungskoeffizienten versehen ist.

16. Vorrichtung nach Anspruch 15, dadurch gekennzeichnet, daß die Auflage der angetriebenen Umlenkwalze (13) eine Gummiauflage ist.

17. Vorrichtung nach einem der Ansprüche 12 bis 16, dadurch gekennzeichnet, daß die Auflage der angetriebenen Umlenkwalze (13) mit Nocken versehen ist.

18. Vorrichtung nach einem der vorangehenden Ansprüche, dadurch gekennzeichnet, daß sie eine unterhalb des Papierschachtes (18) des Druckers (17) anordenbare Klappe (36) aufweist, die im heruntergeklappten Zustand einen im Papierschacht (18) aufgenommenen Papierstapel tragen kann.

## Claims

1. Supply apparatus for removing reel paper stacked preferably on a pallet (6) in several individual large stacks (7) and supplying the paper web (7') to paper shaft (18) of a printer (17), particularly a laser printer, with a photoelectric cell arrangement, with rollers (11-14) for guiding the paper web (7'), characterized by a photoelectric cell arrangement (21) in the vicinity of a draw-off roller (11, 12) and by a light source (33) arranged in the paper shaft (18) of printer (17) directly upstream of a photoelectric cell (32) of the photoelectric cell arrangement of the printer (17) connected to the paper web drive of the latter that the paper, seen from photoelectric cell (32), moves past behind light source (33), that light source (33) is electrically connected to the photoelectric cell arrangement (21) in such a way that it lights up when a photoelectric cell (23) of photoelectric cell arrangement (21) is illuminated by a light source (22) of arrangement (21) and that the paper web (7') is passed between photoelectric cell (23) and light source (22), so that the paper web drive of printer (17) when photoelectric cell (23) is illuminated by light source (22) is stopped as a result of the end of the paper.

2. Apparatus according to claim 1, characterized in that in the draw-off direction (A) of paper web (7') a stopping device (26) for temporarily stopping the paper web (7') is provided behind the photoelectric cell arrangement (21).

3. Apparatus according to claim 2, characterized in that the stopping device (26) has a flap (27, 42, 43, 51) pressed against a guide roller (12) by a spring (44) and which can be blocked by a blocking device (48, 49) in a position remote from roller (12).

4. Apparatus according to claim 3, characterized in that the blocking device (48, 49) has a magnet (48) and an armature (49) retractable into the latter and which in the blocking position engages behind an attachment (51) of flap (42).

5. Apparatus according to claims 3 or 4, characterized in that the spring is a spiral spring (44) arranged about a pivot pin (41) of flap (42) and whereof one end engages on a stop and whereof the other end presses against flap (42).

6. Apparatus according to one of the claims 2 to 5, characterized in that a plate (28) for bonding web ends is arranged between the photoelectric cell arrangement (21) and stopping device (26) below the guide path of paper (7').

7. Apparatus according to claim 6, characterized in that the plate (28) has devices (61, 61') for arranging and aligning the paper web and devices (66, 67) for fixing the paper web.

8. Apparatus according to claim 7, characterized in that the device for aligning the paper webs comprises dogs or projections engaging in edge holes of the paper web located in the edge region thereof.

9. Apparatus according to claims 7 or 8, characterized in that at least the dogs (61') are displaceably arranged on one side of the paper webs (7') at right angles to the conveying direction (A) thereof.

10. Apparatus according to one of the claims 7 to 9, characterized in that the devices (66, 67) for fixing the paper webs are pivotable flaps, which press the web against a base plate (62, 63).

11. Apparatus according to one of the claims 7 to 10, characterized in that the fixing devices (66, 67) are arranged adjacent to non-adjustable aligning devices (61) for the paper webs (7').

12. Apparatus according to one of the preceding claims, characterized in that one of the rollers (11-14) is driven.

13. Apparatus according to one of the preceding claims, characterized in that a guide roller (13, 14) close to the printer transport roller is driven.

14. Apparatus according to claims 12 or 13, characterized in that the driven guide roller (13) revolves continuously.

15. Apparatus according to one of the claims 12 to 14, characterized in that the driven guide roller (13) is provided with a bearing surface having a relatively high friction coefficient.

16. Apparatus according to claim 15, characterized in that the bearing surface of the driven guide roller (13) is a rubber surface.

17. Apparatus according to one of the claims 12 to 16, characterized in that the bearing surface of the driven guide roller (13) is provided with dogs.

18. Apparatus according to one of the preceding claims, characterized in that it has a flap (36) which can be arranged below the paper shaft (18) of printer (17) and which in the flapped down state can carry a paper stack received in paper shaft (18).

## Revendications

1. Dispositif d'amenée de papier sans fin à un printer rapide, servant à enlever du papier sans fin empilé sous forme de plusieurs grandes piles de papier individuelles (7) sur une palette, et à amener les bandes de papier ainsi enlevées (7') vers la cage à papier (18) d'un printer (17), c'est-à-dire, en particulier, d'un printer à système laser, muni d'un système de commande à cellules photoélectriques (21) et de rouleaux (11-14) pour le guidage de la bande de papier (7'), caractérisé en ce que sont prévus, d'une part, un système à cellules photoélectriques (21) situé au niveau d'un rouleau d'enlèvement (11, 12), et, d'autre part, d'une source lumineuse (33) située dans la cage à papier (18) du printer (17) directement devant une cellule photoélectrique (32) du système à cellules photoélectriques du printer, connectée au mécanisme de commande de la bande de papier du printer (17), de manière que le papier, vu du côté de la cellule photoélectrique (32), passe derrière la source lumineuse (33), que cette dernière est connectée électriquement au système à cellules photoélectriques (21), de manière à s'allumer lorsqu'une cellule photoélectrique (23) est exposée par une source lumineuse (22) du système à cellules photoélectriques (21), et que la bande de papier (7') passe entre ladite cellule photoélectrique (23) et ladite source lumineuse (22), de manière à assurer l'arrêt de la commande de la bande de papier du printer (17) en cas d'exposition de la cellule photoélectrique (23) par la source lumineuse (22) au moment du passage d'une extrémité du papier.

2. Dispositif selon la revendication 1, caractérisé en ce que, dans le sens du mouvement d'enlèvement (A) de la bande de papier (7'), est prévu, derrière le système à cellules photoélectriques (21), un dispositif d'arrêt (26) pour le blocage temporaire de la bande de papier (7').

3. Dispositif selon la revendication 2, caractérisé en ce que ledit dispositif d'arrêt (26) présente un clapet (27, 42, 43, 51), pressé par un ressort (44) contre un rouleau (12) et susceptible d'être bloqué par un mécanisme de blocage (48, 49) en une position éloignée de ce rouleau de renvoi (12).

4. Dispositif selon la revendication 3, caractérisé en ce que ledit mécanisme de blocage (48, 49) est muni d'un aimant (48) et d'une armature susceptible d'être retirée dans l'aimant et prenant derrière une saillie (51) du clapet (42) dans la position de blocage.

5. Dispositif selon la revendication 3 ou 4, caractérisé en ce que ledit ressort est un ressort hélicoïdal (44) entourant un axe de pivotement (41) du clapet (42), dont une des extrémités s'applique à une butée et l'autre extrémité est pressée contre le clapet (42).

6. Dispositif selon l'une ou l'autre des revendications 2-5, caractérisé en ce qu'entre le système à cellules photoélectriques (21) et le dispositif d'arrêt_{'} (26) est prévue une plaque (28), située sous la voie de guidage de papier (7') et servant à joindre par collage des extrémités de bandes.

7. Dispositif selon la revendication 6, caractérisé en ce que ladite plaque (28) est munie de moyens (61, 61') pour disposer et orienter la bande de papier et de moyens (66, 67) pour la fixer.

8. Dispositif selon la revendication 7, caractérisé en ce que le système d'orientation des bandes de papier se compose de cames ou de saillies prenant en des perforations marginales pratiquées dans les zones marginales de la bande de papier.

9. Dispositif selon la revendication 7 ou 8, caractérisé en ce qu'au moins les cames (61') situées à l'un des côtés des bandes de papier (7') sont disposées avec possibilité de déplacement perpendiculaire à la direction du mouvement de translation (A) des bandes de papier (7').

10. Dispositif selon l'une ou l'autre des revendications 7-9, caractérisé en ce que lesdits moyens de fixation (66, 67) des bandes de papier sont des clapets pivotants qui pressent la bande contre une plaque de base (62, 63).

11. Dispositif selon l'une ou l'autre des revendications 7-10, caractérisé en ce que lesdits moyens de fixation (66, 67) sont disposés à proximité de moyens d'orientation non réglables (61) des bandes de papier (7').

12. Dispositif selon l'une ou l'autre des revendications précédentes 1-11, caractérisé en ce qu'un des rouleaux (11, 12, 13, 14) est un rouleau commandé.

13. Dispositif selon l'une ou l'autre des revendications précédentes 1-2, caractérisé en ce qu'un des rouleaux de transport, situé à proximité du rouleau de renvoi (13, 14) du printer est un rouleau commandé.

14. Dispositif selon la revendication 12 ou 13, caractérisé en ce que le rouleau de renvoi commandé (13) tourne incessamment.

15. Dispositif selon l'une ou l'autre des revendications 12-14, caractérisé en ce que le rouleau de renvoi commandé (13) s'accompagne d'un élément y appliqué à coefficient de frottement relativement élevé.

16. Dispositif selon la revendication 15, caractérisé en ce que ledit élément appliqué au rouleau de renvoi commandé (13) est un élément de caoutchouc.

17. Dispositif selon l'une ou l'autre des revendications 12-16, caractérisé en ce que ledit élément appliqué au rouleau de renvoi commandé (13) est muni de cames.

18. Dispositif selon l'une ou l'autre des revendications précédentes 1-17, caractérisé en ce qu'il est muni d'un clapet (36) susceptible d'être disposé en dessous de la cage à papier (18) du printer (17) et, rabattu vers le bas, de supporter une pile de papier reprise dans la cage à papier (18) du printer.
